# EUROPÄISCHE PATENTSCHRIFT

(11) **EP 0 841 752 B1**
(45) Veröffentlichungstag und Bekanntmachung des Hinweises auf die Patenterteilung: **22.09.2004**
(21) Anmeldenummer: 97119292.7
(22) Anmeldetag: 05.11.1997
(51) Int. Cl.: H03K 17/96

(54) **Steuerungsbaugruppe, insbesondere für einen Koch- und /oder Backherd**
Control assembly, in particular for a cooking or baking oven
Ensemble de commande, notamment pour un four de cuisson ou de boulanger

(30) Priorität: 09.11.1996 DE 29619516 U
(43) Veröffentlichungstag der Anmeldung: 13.05.1998
(73) Patentinhaber: Diehl Stiftung & Co. KG, 90478 Nürnberg (DE)
(72) Erfinder: Fluhrer, Henri, 90489 Nürnberg (DE); Hammelsbacher, Karlheinz, 91126 Schwabach (DE)
(74) Vertreter: Diehl Patentabteilung

(56) Entgegenhaltungen:
- EP-A- 0 687 131
- DE-U- 29 512 899
- FR-A- 2 663 761
- US-A- 4 293 987

## Beschreibung

Die Erfindung betrifft eine Steuerungsbaugruppe mit Bedienelementen, Anzeigeelementen und einer Steuerelektronik, insbesondere für einen Koch- und/oder Backherd, nach dem Oberbegriff des Patentanspruchs 1.

Eine solche Steuerungsbaugruppe ist in einen Herd einbaubar. Sie dient der Steuerung der Kochstellen und/oder Backröhre des Herdes. Eine derartige Steuerungsbaugruppe ist in der älteren Patentanmeldung 195 463 23.4 und in der älteren Patentanmeldung 195 473 46.6 beschrieben. Die Bedienelemente sind als IR-Sensortasten unterhalb der Glaskeramikplatte angeordnet.

Bei Herdherstellern (Kunden) besteht der Wunsch nach unterschiedlicher Gestaltung und Anordnung der Bedienelemente und der Anzeigeelemente. Es wurde deshalb vorgeschlagen, die Steuerungsbaugruppe in eine Bedieneinheit und in eine Steuereinheit aufzuteilen, wobei die Bedieneinheit die Sensortasten in kundenspezifischer Anordnung trägt und auf der Steuereinheit die Steuerelektronik und die kundenspezifisch angeordneten Anzeigeelemente angeordnet sind. Die mechanische und elektrische Verbindung der Bedieneinheit und der Steuereinheit erfolgt ebenfalls nach Kundenwunsch. Ein derartiger Aufbau erfordert einen erheblichen Herstellungs- und Montageaufwand, weil für jede Variante eine spezielle Bedieneinheit und eine spezielle Steuereinheit notwendig sind.

Solche Lösungen sind z. B. aus der US 4,293,987 bekannt, in welcher eine Steuerungsbaugruppe mit Bedien- und Anzeigeelementen und einer Steuerelektronik offenbart wird, wobei die Steuerelektronik und das Anzeigeelement auf einer festen Leiterplatte angeordnet und verschaltet sind, während die Bedienelemente als Leiterflächen auf einer flexiblen Leiterplatte angeordnet sind, welche derart ausgebildet ist, dass ein mehrere Leiterbahnen aufweisendes Ende der flexiblen Leiterplatte wie ein Flachstecker in eine auf der festen Leiterplatte befindliche Buchse gesteckt ist.

Auch die EP 0 687 131 A2 offenbart eine solche Steuerungsbaugruppe mit Bedien- und Anzeigeelementen, bei welcher die Bedienelemente auf einer oberen Leiterplatte und das Anzeigeelement auf einer darunter liegenden Leiterplatte angeordnet sind.

Aufgabe der Erfindung ist es, eine Steuerungsbaugruppe der eingangs genannten Art vorzuschlagen, deren Herstellung und Montage bei unterschiedlichen, kundenspezifischen Varianten vereinfacht ist.

Erfindungsgemäß ist obige Aufgabe dadurch gelöst, dass neben den Bedienelementen auch die Anzeigeelemente auf der ersten Leiterplatte elektrisch angeschlossen und angeordnet sind, dass die Leiterplatten aneinander befestigt sind und mittels einer Steckverbindung elektrisch miteinander verbunden sind und dass die Bedien- und Anzeigeelemente etwa auf dem gleichen Oberflächenniveau liegen.

Dabei ist die Steuerungsbaugruppe in zwei getrennt hantierbare Einzelbaugruppen unterteilt, wobei die erste Leiterplatte die kundenspezifisch angeordneten und gestalteten Bauteile, wie Sensortasten und Anzeigeelemente, trägt und an der zweiten Leiterplatte die standardisierten, bei allen Varianten gleichen Schaltungsteile, wie Steuerelektronik und Netzspannungsversorgung, angeordnet sind. Bei der Endmontage der Steuerungsbaugruppe wird die nach dem jeweiligen Kundenwunsch gestaltete erste Leiterplatte mit der zweiten Leiterplatte mechanisch und elektrisch mit einer Steckverbindung verbunden. Dies erlaubt es, die zweite Leiterplatte in großen Stückzahlen kostengünstig herzustellen, da ihr Aufbau vom jeweiligen Kundenwunsch nach verschiedener Anordnung der Sensortasten und der Anzeigeelemente unabhängig ist.

Ein weiterer Vorteil besteht darin, daß zu Prüfzwecken die erste Leiterplatte und die zweite Leiterplatte getrennt voneinander betrieben werden können.

Es ist auch möglich, unterschiedliche Varianten der ersten Leiterplatte einfach gegeneinander auszutauschen. In einem etwaigen Kundendienstfall muß nur die jeweils schadhafte Einzelbaugruppe, nämlich erste Leiterplatte oder zweite Leiterplatte, ausgewechelt werden.

Als Anzeigeelemente lassen sich in Ausgestaltung der Erfindung handelsübliche Siebensegment-Anzeigebauteile verwenden. Deren Bauhöhe ist an sich wesentlich größer als die von SMD-Leuchtelementen. Um die Bauhöhe der Steuerungsbaugruppe dennoch kleinzuhalten, ist ein Siebensegment-Anzeigebauteil in eine angepaßte Öffnung der ersten Leiterplatte gesteckt und die Anschlußstifte des Anzeigebauteils sind gegen die Unterseite der ersten Leiterplatte umgebogen und mit Leiterbahnen der Unterseite der ersten Leiterplatte verlötet.

Weitere vorteilhafte Ausgestaltungen der Erfindung ergeben sich aus den Unteransprüchen und der folgenden Beschreibung eines Ausführungsbeispiels. In der Zeichnung zeigen:
Figur 1 eine Steuerungsbaugruppe in Seitenansicht,
Figur 2 eine Aufsicht der Steuerungsbaugruppe und
Figur 3 eine gegenüber Fig. 1 vergrößerte Detailansicht eines Anzeigeelements.

Die Steuerungsbaugruppe ist unter eine Glaskeramikplatte (1) eines Kochherdes montierbar, unter deren Kochstellen Strahlungsheizkörper angeordnet sind, die mittels der Steuerungsbaugruppe steuerbar sind.

Die Steuerungsbaugruppe weist eine erste Leiterplatte(2) auf, die IR-Sensortasten(3) und Siebensegment-Anzeigebauteile(4) trägt. Die Figuren 1 und 2 zeigen eine Variante der Anordnung der Sensortasten(3) und der Anzeigebauteile(4). Bei anderen Varianten sind die Sensortasten(3) und/oder die Anzeigebauteile(4) je nach dem Kundenwunsch anders angeordnet. Die nicht näher dargestellten elektrischen Anschlüsse sind auf der Unterseite(5) und/oder der Oberseite(6) der Leiterplatte (1) zu Steckern(7) geführt.

Die erste Leiterplatte(2) ist auf an einer zweiten Leiterplatte(8) befestigte Stecksockel(9) aufgeschnappt. Die Leiterplatten(2,8) liegen dabei parallel übereinander (vgl. Fig. 1).

Die zweite Leiterplatte(8) trägt nicht näher dargestellte Bauteile einer Steuerelektronik und eine Netzspannungsversorgung(10). Mit den elektrischen Leitern der Leiterplatte(8) sind Litzen eines Daten- und Steuerbusses(11) verbunden, die an die Stecker(7) steckbar sind.

Weiterhin trägt die Leiterplatte(8) nach unten ragende Flachsteckfahnen(12) zum Anschluß der Strahlungsheizkörper der Kochstellen. Auf der Leiterplatte(8) sind alle diejenigen Bauteile angeordnet, die unabhängig vom jeweiligen Kundenwunsch hinsichtlich der Lage der Sensortasten(3) und der Anzeigebauteile(4) sind. Bei der Endmontage der beschriebenen Steuerungsbaugruppe wird auf die in größerer Serie bestückte zweite Leiterplatte(8) die jeweils gewünschte, in kleinerer Serie gefertigte erste Leiterplatte(2) mittels der Stecksockel(9) aufgesteckt und der Daten-Steuerbus(11) wird auf die Stecker(7) gesteckt.

Die Sensortasten(3) umfassen jeweils eine IR-Sendediode und eine IR-Empfangsdiode bzw. Transistor, die in SMD-Technik in TOP-LED-Bauform auf die Oberseite(6) der ersten Leiterplatte(2) aufgelötet sind. Diese Bauform hat den Vorteil einer geringen Bauhöhe(B1) (vgl.Fig.1, Fig.3). Die verwendeten Siebensegment-Anzeigebauteile(4) haben eine demgegenüber wesentlich größere Bauhöhe und würden das Oberflächenniveau(N) der Sensortasten(3), das möglichst dicht unterhalb der Glaskeramikplatte(1) liegen soll, weit überragen, wenn sie in üblicher Weise auf der ersten Leiterplatte(2) befestigt wären.

Um die Leuchtaustrittsfläche(4') der Anzeigebauteile(4) auf das Oberflächenniveau(N) der Sensortasten(3) zu bringen, weist die erste Leiterplatte(2) für jedes Anzeigebauteil(4) eine angepaßte öffnung(14) auf. In diese ist das Anzeigebauteil(4) gesteckt, wobei es die Unterseite(5) der ersten Leiterplatte(2) überragt (vgl. Fig.3). Die Anschlußstifte(4'') der Anzeigebauteile(4) sind gegen die Unterseite(5) der ersten Leiterplatte(2) umgebogen und mit dortigen Leiterbahnen verlötet.

Dadurch, daß die Lichtaustrittsfläche(4') der Siebensegment-Anzeigebauteile(4) auf das Oberflächenniveau(N) der IR-Sensortasten(3) zurückgesetzt ist, ist gewährleistet, daß diese nicht aufgrund der Anzeigebauteile(4) einen größeren Abstand von der Glaskeramikplatte(1) haben, was ungünstig wäre, weil die Betätigung der Sensortasten(3) dadurch erfolgt, daß der Benutzer mit einem Finger die Claskeramikplatte(1) oberhalb der Sensortasten(3) berührt.

## Patentansprüche

1. Steuerungsbaugruppe mit Bedienelementen, Anzeigeelementen und einer Steuerelektronik, insbesondere für einen Koch- und/oder Backherd, wobei die Bedienelemente (3) auf einer ersten Leiterplatte (2) und die Steuerelektronik auf einer zweiten Leiterplatte (8) elektrisch angeschlossen und angeordnet sind und die Leiterplatten (2, 8) aneinander befestigt und mittels einer Steckverbindung (7, 11) elektrisch miteinander verbunden sind,
**dadurch gekennzeichnet,**
**dass** auch die Anzeigeelemente (4) auf der ersten Leiterplatte (2) elektrisch angeschlossen und angeordnet sind und dass die Bedienelemente (3) und die Anzeigeelemente (4) etwa auf dem gleichen Oberflächenniveau (N) liegen.

2. Steuerungsgruppe nach Anspruch 1,
**dadurch gekennzeichnet,**
**dass** auf der ersten Leiterplatte (2) IR-Sensortasten (3) und Anzeigeelemente (4) derart angeordnet sind, dass sie im Montagezustand der Baugruppe unterhalb einer Glaskeramikplatte des Kochherdes liegen.

3. Steuerbaugruppe nach einem der vorhergehenden Ansprüche,
**dadurch gekennzeichnet,**
**dass** an der zweiten Leiterplatte (8) eine Netzspannungsversorgung (10) und Flachstecker (12) für den Anschluss an Kochstellen des Herdes angeordnet sind.

4. Steuerungsbaugruppe nach einem der vorhergehenden Ansprüche,
**dadurch gekennzeichnet,**
**dass** die erste Leiterplatte (2) über der zweiten Leiterplatte (8) angeordnet ist und die Sensortasten (3) und die Anzeigeelemente (4) oben auf der ersten Leiterplatte (2) vorgesehen sind.

5. Steuerungsbaugruppe nach einem der vorhergehenden Ansprüche,
**dadurch gekennzeichnet,**
**dass** die erste Leiterplatte(2) auf an der zweiten Leiterplatte (8) befestigte Stecksockel (9) aufgesteckt ist.

6. Steuerungsbaugruppe nach einem der vorhergehenden Ansprüche,
**dadurch gekennzeichnet,**
**dass** die Sensortasten (3) SMD-Bauteile sind, die auf die Oberseite (6) der ersten Leiterplatte (2) aufgelötet sind.

7. Steuerungsbaugruppe nach einem der vorhergehenden Ansprüche,
**dadurch gekennzeichnet,**
**dass** wenigstens eines der Anzeigeelemente ein Siebensegment-Anzeigebauteil (4) mit Anschlussstiften (4") ist, das in eine angepasste Öffnung (14) der ersten Leiterplatte (2) gesteckt ist, und dass die Anschlussstifte (4") gegen die Unterseite (5) der ersten Leiterplatte (2) umgebogen sind und mit Leiterbahnen der Unterseite (5) der ersten Leiterplatte (2) verlötet sind.

## Claims

1. Control module with control elements, display elements and control electronics, in particular for a range or cooker, the control elements (3) being electrically connected and disposed on a first printed circuit board (2) and the control electronics being electrically connected and disposed on a second printed circuit board (8), and the printed circuit boards (2, 8) being fixed to one another and electrically connected with one another by means of a plug-and-socket connection (7, 11),
**characterized in that**
the display elements (4) are also electrically connected and disposed on the first printed circuit board (2),
and **in that** the control elements (3) and the display elements (4) are located more or less in the same plane (N).

2. Control module according to Claim 1,
**characterized in that**
IR-sensor controls (3) and display elements (4) are disposed on the first printed circuit board (2) in such a way that, in the assembled state of the module, they are located underneath a glass ceramic plate of the cooker.

3. Control module according to one of the preceding claims,
**characterized in that**
a mains voltage supply (10) and a flat plug (12) for connection to hot plates of the cooker are provided on the second printed circuit board (8).

4. Control module according to one of the preceding claims,
**characterized in that**
the first printed circuit board (2) is disposed above the second printed circuit board (8), and the sensor controls (3) and the display elements (4) are provided on top of the first printed circuit board (2).

5. Control module according to one of the preceding claims,
**characterized in that**
the first printed circuit board (2) is inserted in a plug-in socket (9) fixed to the second printed circuit board (8).

6. Control module according to one of the preceding claims,
**characterized in that**
the sensor controls (3) are SMD components, which are soldered on to the upper side (6) of the first printed circuit board (2).

7. Control module according to one of the preceding claims,
**characterized in that**
at least one of the display elements is a seven-segment display component (4) with connecting pins (4"), said display component (4) being inserted in a suitable opening (14) made in the first printed circuit board (2),
and **in that** the connecting pins (4") are curved round towards the underside (5) of the first printed circuit board (2) and are soldered with strip conductors of the underside (5) of the first printed circuit board (2).

## Revendications

1. Ensemble de commande comportant des éléments de commande, des éléments d'affichage et une électronique de commande, en particulier pour un appareil de cuisson et/ou un four, les éléments de commande (3) étant raccordés électriquement et disposés sur une première carte de circuits imprimés (2) et l'électronique de commande sur une deuxième carte de circuits imprimés (8), et les cartes de circuits imprimés (2, 8) sont fixées l'une à l'autre et reliées entre elles électriquement au moyen d'une connexion à enfichage (7, 11), **caractérisé en ce que** les éléments d'affichage (4) sont également raccordés électriquement et disposés sur la première carte de circuits imprimés (2) et **en ce que** les éléments de commande (3) et les éléments d'affichage (4) se situent approximativement sur le même niveau de surface (N).

2. Ensemble de commande selon la revendication 1, **caractérisé en ce que** sur la première carte de circuits imprimés (2), des touches de capteur à infrarouge (3) et des éléments d'affichage (4) sont disposés de manière qu'à l'état monté de l'ensemble ils se trouvent au-dessous d'une plaque en vitrocéramique de l'appareil de cuisson.

3. Ensemble de commande selon l'une des revendications précédentes, **caractérisé en ce que** sur la deuxième carte de circuits imprimés (8) sont disposés une alimentation en tension secteur (10) et des connecteurs plats (12) pour le raccordement à des foyers de l'appareil de cuisson.

4. Ensemble de commande selon l'une des revendications précédentes, **caractérisé en ce que** la première carte de circuits imprimés (2) est disposée au-dessus de la deuxième carte de circuits imprimés (8) et les touches (3) du capteur ainsi que les éléments d'affichage (4) sont prévus sur le dessus de la première carte de circuits imprimés (2).

5. Ensemble de commande selon l'une des revendications précédentes, **caractérisé en ce que** la première carte de circuits imprimés (2) est enfichée sur le socle d'enfichage (9) fixé à la deuxière carte de circuits imprimés (8).

6. Ensemble de commande selon l'une des revendications précédentes, **caractérisé en ce que** les touches (3) du capteur sont des composants MSD qui sont brasés sur la face supérieure (6) de la première carte de circuits imprimés (2).

7. Ensemble de commande selon l'une des revendications précédentes, **caractérisé en ce qu'**au moins l'un des éléments d'affichage est un composant d'affichage (4) à sept segments avec des broches de connexion (4''), qui est enfoncé dans une ouverture (14) adaptée de la première carte de circuits imprimés (2), et **en ce que** les broches de connexion (4") sont recourbées vers la face inférieure (5) de la première carte de circuits imprimés (2) et sont brasées avec des pistes conductrices de la face inférieure (5) de la première carte de circuits imprimés (2).
